# EUROPÄISCHE PATENTANMELDUNG

(11) **EP 4 420 995 A1**
(43) Veröffentlichungstag der Anmeldung: **28.08.2024**
(21) Anmeldenummer: 24159428.2
(22) Anmeldetag: 23.02.2024
(51) Int. Cl.: B65D 25/56

(54) **GETRÄNKEEINHEIT**

(30) Priorität: 23.02.2023 DE 202023100854 U
(71) Anmelder: Verallia Packaging SAS, 92400 Courbevoie (FR)
(72) Erfinder: MAYER, Jürgen, 88339 Bad Waldsee (DE)
(74) Vertreter: Moser Götze & Partner Patentanwälte mbB

(57) **Zusammenfassung**

Eine Getränkeeinheit (1) hat ein Behältnis (2), in dessen Innenraum eine Flüssigkeit aufgenommen und dass mittels eines Verschlusses (3) verschlossen ist. Um mit einer derartigen Getränkeeinheit (1) solche Getränke konsumieren zu können, die besonders schmackhaft sind, wenn sie zeitnah nach ihrer Mischung aus zwei Komponenten konsumiert werden, wird vorgeschlagen, dass das Behältnis (2) einen unteren Behältnisabschnitt (4) und einen oberen Behältnisabschnitt (5) aufweist, die mittels einer sichtbaren Markierung (6) voneinander getrennt sind, dass der Innenraum des unteren Behältnisabschnitts (4) bis zu der sichtbaren Markierung (6) mit der Flüssigkeit gefüllt und der Innenraum des oberen Behältnisabschnitts (5) oberhalb der sichtbaren Markierung (6) flüssigkeitsfrei ist, und dass nach Öffnen des Verschlusses (3) des Behältnisses (2) der Innenraum des oberen Behältnisabschnitts (5) mit einer Zugabeflüssigkeit auffüllbar ist, wobei die Zugabeflüssigkeit mit der Flüssigkeit im Behältnis (2) mischbar ist und die Mischung aus der Flüssigkeit und der Zugabeflüssigkeit aus dem Behältnis (2) heraus als Getränk konsumierbar ist.

## Beschreibung

Die Erfindung bezieht sich auf eine Getränkeeinheit mit einem Behältnis, in dessen Innenraum eine Flüssigkeit aufgenommen und das mittels eines Verschlusses verschlossen ist.

Derartige Getränkeeinheiten sind seit vielen Jahrzehnten üblich. Ausgehend von dem vorstehend geschilderten Stand der Technik liegt der Erfindung die Aufgabe zugrunde, die gattungsgemäße Getränkeeinheit derart weiterzubilden, dass mittels ein und derselben Getränkeeinheit seitens der Konsumenten der betreffenden Getränkeeinheit unterschiedliche Getränke und/oder solche Getränke konsumierbar sind, die besonders schmackhaft sind, wenn sie zeitnah nach ihrer Mischung aus zwei Komponenten konsumiert werden.

Diese Aufgabe wird erfindungsgemäß dadurch gelöst, dass das Behältnis der Getränkeeinheit einen unteren Behältnisabschnitt und einen oberen Behältnisabschnitt aufweist, wobei die beiden Behältnisabschnitte mittels einer sichtbaren Markierung voneinander getrennt sind. Hierbei wird der Innenraum des unteren Behältnisabschnitts bis zu der sichtbaren Markierung mit der Flüssigkeit gefüllt und der Innenraum des oberen Behältnisabschnitts oberhalb der sichtbaren Markierung flüssigkeitsfrei belassen. Nach dem Öffnen des Verschlusses des Behältnisses ist der Innenraum des oberen Behältnisabschnitts mit einer Zugabeflüssigkeit auffüllbar. Die Zugabeflüssigkeit kann mit der Flüssigkeit im Behältnis gemischt werden. Die Mischung aus der Flüssigkeit und der Zugabeflüssigkeit ist aus dem Behältnis heraus seitens des Konsumenten als Getränk konsumierbar. Es ist möglich, in den oberen Behältnisabschnitt des Behältnisses der Getränkeeinheit unterschiedliche Zugabeflüssigkeiten zuzugeben, wodurch aus ein und demselben Behältnis unterschiedliche Getränke konsumierbar werden.

Zweckmäßigerweise ist die sichtbare Markierung an einer Position des Behältnisses angeordnet, die das Behältnis entsprechend dem vorgegebenen Mischungsverhältnis zwischen der Flüssigkeit und der Zugabeflüssigkeit in den unteren Behältnisabschnitt und den oberen Behältnisabschnitt unterteilt.

Die Markierung ist hierbei vorteilhaft ortsfest am Behältnis ausgebildet, wobei die Markierung einstückig mit dem Behältnis ausgebildet ist. Bei der Markierung kann es sich zweckmäßigerweise um einen umlaufenden Ringvorsprung oder eine umlaufende Ringnut handeln, die jeweils an der Außenfläche des Behältnisses ausgebildet sind. Alternativ ist es möglich, die Markierung durch den Übergang zwischen zwei unterschiedlich ausgestalteten Behältnisabschnitten, z.B. zwischen einem zylindrischen Behältnisabschnitt und einem kegeligen Behältnisabschnitt, auszugestalten.

Des Weiteren ist es möglich, die Markierung durch eine Veränderung der Außenoberflächengestaltung des Behältnisses auszubilden, wobei hierbei die Farbe und/oder die Struktur der Außenoberfläche an der Markierung verändert werden können.

Darüber hinaus sind auch Ausführungsformen der erfindungsgemäßen Getränkeeinheit möglich, bei der die Markierung an unterschiedlichen Positionen am Behältnis fixierbar ist, so dass das Mischungsverhältnis zwischen der Flüssigkeit und der Zugabeflüssigkeit veränderbar gestaltbar ist. Hierbei kann die Markierung zwischen unterschiedlichen Positionen am Behältnis verstellt werden.

Wenn das Behältnis der Getränkeeinheit zumindest teilweise transparent ist, kann in einfacher Weise sichergestellt werden, dass der Flüssigkeitsspiegel der in das Behältnis eingebrachten Flüssigkeit von außerhalb des Behältnisses her sichtbar ist.

Darüber hinaus kann es vorteilhaft sein, die Getränkeeinheit mit einer weiteren, oberen Markierung zu versehen, die oberhalb der Markierung zwischen dem oberen Behältnisabschnitt und dem unteren Behältnisabschnitt und unterhalb einer nach oben offenen Mündung des Behältnisses angeordnet ist. Hierdurch kann sichergestellt werden, dass nach Einfüllung der hinzuzugebenden bzw. der Zugabeflüssigkeit ein problemloses Mischen der Zugabeflüssigkeit mit der vorher im Behältnis befindlichen Flüssigkeit möglich ist.

Bei einem erfindungsgemäßen Verfahren zur Herstellung einer Getränkeeinheit wird ein unterer Behältnisabschnitt eines Behältnisses, das des Weiteren einen oberen Behältnisabschnitt aufweist, der mittels einer sichtbaren Markierung vom unteren Behältnisabschnitt getrennt ist, bis zur Markierung mit einer Flüssigkeit gefüllt, während der obere Behältnisabschnitt flüssigkeitsfrei bleibt. Dann wird das Behältnis, das bis zur Markierung gefüllt ist, mittels eines Verschlusses verschlossen. Zwecks Konsumierung der Flüssigkeit wird der Verschluss vom Behältnis entfernt. Dann wird der im Behältnis befindlichen Flüssigkeit ein mit dieser Flüssigkeit mischbares Fluid hinzugegeben, wonach dieses Fluid und die Flüssigkeit gemischt werden. Zur Durchführung des Mischvorgangs kann das Behältnis mittels des Verschlusses zwischenzeitlich wieder verschlossen werden.

Gemäß einer vorteilhaften Ausgestaltung des erfindungsgemäßen Verfahrens wird die sichtbare Markierung an einer Stelle des Behältnisses angeordnet, an der das Behältnis in den unteren Behältnisabschnitt und den oberen Behältnisabschnitt entsprechend einem vorgegebenen Mischungsverhältnis zwischen der Flüssigkeit und dem hinzuzugebenden Fluid unterteilt wird.

Um in jedem Fall einen ordnungsgemäßen Mischvorgang sicherzustellen, wird vorgeschlagen, dass das hinzuzugebende Fluid eine Flüssigkeit bzw. eine Zugabeflüssigkeit ist, dass das Behältnis mit einer weiteren, oberen Markierung versehen wird, die oberhalb der Markierung zwischen dem oberen Behältnisabschnitt und dem unteren Behältnisabschnitt und unterhalb einer nach oben offenen Mündung des Behältnisses angeordnet ist, und dass die hinzuzugebende bzw. die Zugabeflüssigkeit nur bis zum Niveau der oberen Markierung hinzugegeben wird, bevor die Flüssigkeit und die hinzuzugebende bzw. Zugabeflüssigkeit gemischt werden. Selbstverständlich ist es möglich, für den Mischvorgang das Behältnis zwischenzeitlich wieder zu schließen.

Im Folgenden wird die Erfindung anhand von Ausführungsformen unter Bezugnahme auf die Zeichnung näher erläutert. Es zeigen:
- Figur 1: eine erste Ausführungsform einer erfindungsgemäßen Getränkeeinheit in Prinzipdarstellung; und
- Figur 2: eine zweite Ausführungsform der erfindungsgemäßen Getränkeeinheit in Prinzipdarstellung.

Eine in Figur 1 prinzipiell gezeigte Getränkeeinheit 1 hat ein Behältnis 2. Im Innenraum des Behältnisses 2 ist eine Flüssigkeit aufgenommen. Das Behältnis 2 der Getränkeeinheit 1 ist mittels eines Verschlusses 3 verschlossen bzw. verschließbar.

Das in Figur 1 gezeigte Behältnis 2 der Getränkeeinheit 1 gliedert sich in einen unteren Behältnisabschnitt 4 und einen oberen Behältnisabschnitt 5. Bei dem in Figur 1 gezeigten Ausführungsbeispiel der erfindungsgemäßen Getränkeeinheit 1 ist zwischen dem unteren Behältnisabschnitt 4 und dem oberen Behältnisabschnitt 5 eine Markierung 6 ausgebildet. Mittels der Markierung 6 sind der untere Behältnisabschnitt 4 und der obere Behältnisabschnitt 5 optisch voneinander getrennt. Im in Figur 1 gezeigten Ausführungsbeispiel ist die Markierung 6 als Ringnut ausgebildet, die auf der Außenfläche 7 des Behältnisses 2 umläuft. Alternativ kann die Markierung 6 auch als Ringvorsprung, als eine umlaufende Anordnung diskreter Vorsprünge od.dgl. ausgebildet sein.

Im Falle der erfindungsgemäßen Getränkeeinheit 1 wird das Behältnis 2 bzw. dessen unterer Behältnisabschnitt 4 bis zur Markierung 6 mit einer Flüssigkeit gefüllt. Entsprechend ist der Innenraum des unteren Behältnisabschnitts 4 nach dem Füllvorgang von der Flüssigkeit ausgefüllt. Dahingegen bleibt der Innenraum des oberen Behältnisabschnitts 5 flüssigkeitsfrei. Bevor die in dem Behältnis 2 der Getränkeeinheit 1 befindliche Flüssigkeit als Getränk konsumiert wird, wird nach Öffnen des Verschlusses 3 des Behältnisses 2 eine Zugabeflüssigkeit in den flüssigkeitsfreien oberen Behältnisabschnitt 5 ein- bzw. aufgefüllt. Diese Zugabeflüssigkeit mischt sich mit der im unteren Behältnisabschnitt 4 des Behältnisses 2 befindlichen Flüssigkeit. Die Mischung aus im unteren Behältnisabschnitt 4 befindlicher Flüssigkeit und in den oberen Behältnisabschnitt 5 ein- bzw. aufgefüllten Zugabeflüssigkeit ist als Getränk aus dem Behältnis 2 heraus konsumierbar.

Die sichtbare Markierung 6 ist so auf der Außenfläche 7 des Behältnisses angeordnet, dass mittels der sichtbaren Markierung 6 das Behältnis 2 entsprechend dem vorgebbaren bzw. vorgegebenen Mischungsverhältnis zwischen der Flüssigkeit einerseits und der Zugabeflüssigkeit andererseits in den unteren Behältnisabschnitt 4 und den oberen Behältnisabschnitt 5 unterteilt. Im in Figur 1 dargestellten Ausführungsbeispiel der Getränkeeinheit 1 ist die Markierung ortsfest am Behältnis 2 ausgebildet, und zwar durch die einstückig mit dem Behältnis 2 an der Außenfläche 7 des Behältnisses 2 vorgesehene Ringnut. Im Falle des in Figur 2 gezeigten Ausführungsbeispiels der erfindungsgemäßen Getränkeeinheit ist die Markierung 6 durch den Übergang zwischen zwei unterschiedlich gestalteten Behältnisabschnitten 4, 5 realisiert. Hierbei handelt es sich um den unteren Behältnisabschnitt 4, der im Falle des in Figur 2 gezeigten Ausführungsbeispiels der Getränkeeinheit 1 im Wesentlichen zylindrisch ausgebildet ist, und dem oberen Behältnisabschnitt 5, der im Falle des in Figur 2 gezeigten Ausführungsbeispiels der Getränkeeinheit 1 kegelig ausgebildet ist. Die Markierung 6 auf der Außenfläche des Behältnisses 2 der in Figur 2 gezeigten Getränkeeinheit 1 wird noch dadurch deutlicher herausgestellt, dass an der Markierung 6 eine Veränderung der Außenflächengestaltung des Behältnisses 2 vorliegt. Hierbei weist der obere Behältnisabschnitt 5 auf seiner Außenfläche eine Vielzahl dort ausgebildeter Vorsprünge 8 auf, wohingegen die Außenfläche des Behältnisses 2 am unteren Behältnisabschnitt 4 glatt ausgebildet ist. Durch die Vielzahl der Vorsprünge 8 hat das Behältnis im Bereich des oberen Behältnisabschnitts 5 eine andere Oberflächenstruktur als im Bereich des unteren Behältnisabschnitts 4, wobei am Übergang zwischen den Oberflächenstrukturen die Markierung 6 realisiert ist.

Eine Realisierung der Markierung 6 kann alternativ auch dadurch realisiert werden, dass die Außenoberfläche des Behältnisses 2 im Bereich des unteren Behältnisabschnitts 4 anders eingefärbt ist als im Bereich des oberen Behältnisabschnitts 5.

Statt einer ortsfesten Fixierung der Markierung 6 am Behältnis 2 können auch Lösungen vorgesehen sein, bei denen eine Markierung zwischen unterschiedlichen Positionen am Behältnis verstellbar und in diesen unterschiedlichen Positionen fixierbar ist.

Das Behältnis 2 der Getränkeeinheit 1 ist zweckmäßigerweise zumindest teilweise transparent ausgestaltet. Hierdurch wird sichergestellt, dass ein Flüssigkeitsspiegel von außerhalb des Behältnisses 2 her sichtbar ist.

Gemäß der in Figur 1 dargestellten Ausführungsform der erfindungsgemäßen Getränkeeinheit 1 weist diese eine weitere, obere Markierung 9 auf. Diese obere Markierung 9 ist oberhalb der Markierung 6 zwischen dem oberen Behältnisabschnitt 5 und dem unteren Behältnisabschnitt 4 und unterhalb einer nach oben offenen Mündung des Behältnisses 2 angeordnet, wie dies aus Figur 1 hervorgeht. Es sei darauf hingewiesen, dass der Übergang zwischen dem die Vorsprünge 8 aufweisenden oberen Behältnisabschnitt 5 und dem Mündungsbereich des Behältnisses 2 ebenfalls die Funktion einer solchen oberen Markierung zukommen kann.

Bei einer derartigen Ausgestaltung des Behältnisses 2 der Getränkeeinheit 1 wird die hinzuzugebende bzw. die Zugabeflüssigkeit lediglich bis zum Niveau der oberen Markierung 9 hinzugegeben, bevor die Flüssigkeit und die hinzuzugebende bzw. die Zugabeflüssigkeit gemischt werden. Hierdurch kann der Mischvorgang ggf. erleichtert werden. Selbstverständlich ist es möglich, zur Durchführung des Mischvorgangs das Behältnis 2 zwischenzeitlich wieder zu verschließen.

## Patentansprüche

1. Getränkeeinheit (1) mit einem Behältnis (2), in dessen Innenraum eine Flüssigkeit aufgenommen und das mittels eines Verschlusses (3) verschlossen ist, **dadurch gekennzeichnet, dass** das Behältnis (2) einen unteren Behältnisabschnitt (4) und einen oberen Behältnisabschnitt (5) aufweist, die mittels einer sichtbaren Markierung (6) voneinander getrennt sind, dass der Innenraum des unteren Behältnisabschnitts (4) bis zu der sichtbaren Markierung (6) mit der Flüssigkeit gefüllt und der Innenraum des oberen Behältnisabschnitts (5) oberhalb der sichtbaren Markierung (6) flüssigkeitsfrei ist, und dass nach Öffnen des Verschlusses (3) des Behältnisses (2) der Innenraum des oberen Behältnisabschnitts (5) mit einer Zugabeflüssigkeit auffüllbar ist, wobei die Zugabeflüssigkeit mit der Flüssigkeit im Behältnis (2) mischbar ist und die Mischung aus der Flüssigkeit und der Zugabeflüssigkeit aus dem Behältnis (2) heraus als Getränk konsumierbar ist.

2. Getränkeeinheit nach Anspruch 1, bei der die sichtbare Markierung (6) an einer Position des Behältnisses (2) angeordnet ist, die das Behältnis (2) entsprechend dem vorgegebenen Mischungsverhältnis zwischen der Flüssigkeit und der Zugabeflüssigkeit in den unteren Behältnisabschnitt (4) und den oberen Behältnisabschnitt (5) unterteilt.

3. Getränkeeinheit nach Anspruch 1 oder 2, bei der die Markierung (6) ortsfest am Behältnis (2) ausgebildet ist.

4. Getränkeeinheit nach Anspruch 3, bei der die Markierung (6) einstückig mit dem Behältnis (2) ausgebildet ist.

5. Getränkeeinheit nach Anspruch 4, bei der die Markierung (6) als umlaufender Ringvorsprung oder als umlaufende Ringnut (6) an der Außenfläche (7) des Behältnisses (2) ausgebildet ist.

6. Getränkeeinheit nach Anspruch 3 oder 4, bei der die Markierung (6) durch den Übergang zwischen zwei unterschiedlich ausgestalteten Behältnisabschnitten (4, 5), z.B. zwischen einem zylindrischen Behältnisabschnitt (4) und einem kegeligen Behältnisabschnitt (5), ausgebildet ist.

7. Getränkeeinheit nach Anspruch 3 oder 4, bei der die Markierung (6) durch eine Veränderung der Außenoberflächengestaltung des Behältnisses (2) gebildet ist.

8. Getränkeeinheit nach Anspruch 7, bei der die Farbe und/oder die Struktur der Außenoberfläche (7) an der Markierung (6) verändert sind.

9. Getränkeeinheit nach Anspruch 1 oder 2, bei der die Markierung an unterschiedlichen Positionen am Behältnis (2) fixierbar ist.

10. Getränkeeinheit nach Anspruch 9, bei der die Markierung zwischen unterschiedlichen Positionen am Behältnis (2) verstellbar ist.

11. Getränkeeinheit nach einem der Ansprüche 1 bis 10, deren Behältnis (2) zumindest teilweise transparent ist, sodass ein Flüssigkeitsspiegel von außerhalb des Behältnisses (2) sichtbar ist.

12. Getränkeeinheit nach einem der Ansprüche 1 bis 11, deren Behältnis (2) eine weitere, obere Markierung (9) aufweist, die oberhalb der Markierung (6) zwischen dem oberen Behältnisabschnitt (5) und dem unteren Behältnisabschnitt (4) und unterhalb einer nach oben offenen Mündung des Behältnisses (2) angeordnet ist.

13. Verfahren zur Herstellung einer Getränkeeinheit (1), bei dem ein unterer Behältnisabschnitt (4) eines Behältnisses (2), das des Weiteren einen oberen Behältnisabschnitt (5) aufweist, der mittels einer sichtbaren Markierung (6) vom unteren Behältnisabschnitt (4) getrennt ist, bis zur Markierung (6) mit einer Flüssigkeit gefüllt wird, während der obere Behältnisabschnitt (5) flüssigkeitsfrei bleibt, bei dem das bis zur Markierung (6) gefüllte Behältnis (2) mittels eines Verschlusses (3) verschlossen wird, bei dem zwecks Konsumierung der Flüssigkeit der Verschluss (3) entfernt wird, bei dem der im Behältnis (2) befindlichen Flüssigkeit ein mit der Flüssigkeit mischbares Fluid hinzugegeben wird und bei dem das Fluid und die Flüssigkeit gemischt werden.

14. Verfahren nach Anspruch 13, bei dem die sichtbare Markierung (6) an einer Position des Behältnisses (2) angeordnet wird, an der das Behältnis (2) in den unteren Behältnisabschnitt (4) und den oberen Behältnisabschnitt (5) entsprechend einem vorgegebenen Mischungsverhältnis zwischen der Flüssigkeit und dem hinzuzugebenden Fluid unterteilt wird.

15. Verfahren nach Anspruch 13 oder 14, bei dem das hinzuzugebende Fluid eine hinzuzugebende bzw. Zugabeflüssigkeit ist, bei dem das Behältnis (2) mit einer weiteren, oberen Markierung (9) versehen wird, die oberhalb der Markierung (6) zwischen dem oberen Behältnisabschnitt (5) und dem unteren Behältnisabschnitt (4) und unterhalb einer nach oben offenen Mündung des Behältnisses (2) angeordnet ist, und bei dem die hinzuzugebende bzw. Zugabeflüssigkeit nur bis zum Niveau der oberen Markierung (9) hinzugegeben wird, bevor die Flüssigkeit und die hinzuzugebende bzw. Zugabeflüssigkeit gemischt werden.
